# EUROPÄISCHE PATENTSCHRIFT

(11) **EP 0 591 170 B1**
(45) Veröffentlichungstag und Bekanntmachung des Hinweises auf die Patenterteilung: **08.11.1995**
(21) Anmeldenummer: 91907854.3
(22) Anmeldetag: 19.04.1991
(51) Int. Cl.: B05B 13/00, B05D 1/38, B60S 3/04

(54) **LACKIERANLAGE FÜR KRAFTFAHRZEUGKAROSSERIEN**
PAINTING INSTALLATION FOR MOTOR VEHICLE COACHWORK
INSTALLATION DE LAQUAGE POUR CARROSSERIES D'AUTOMOBILES

(30) Priorität: 07.05.1990 DE 4014493
(43) Veröffentlichungstag der Anmeldung: 13.04.1994
(73) Patentinhaber: AUDI AG, 85045 Ingolstadt (DE)
(72) Erfinder: KNÖFERLE, Karl, D-8079 Hitzhofen (DE); EITELHUBER, Ludwig, D-8071 Oberdolling (DE); KUBICEK, Horst, D-8070 Ingolstadt (DE)
(74) Vertreter: Geissler, Manfred
(86) Internationale Anmeldenummer: EP9100752
(87) Internationale Veröffentlichungsnummer: WO9116994

(56) Entgegenhaltungen:
- CE-L-L, vo lum
- CH-E-MI CAL AB
- CH-E-MI CAL AB
- DE-A- 3 816 487
- YE-A-ST , v olu

## Beschreibung

Die Erfindung bezieht sich auf eine Lackieranlage für Kraftfahrzeugkarosserien mit einer Anzahl aufeinanderfolgender Beschichtungsstationen.

Das Lackieren ist ein sehr arbeits- und zeitaufwendiger Bearbeitungsvorgang im Rahmen der Fahrzeugfertigung. Um den gestellten Anforderungen, insbesondere bezüglich des Korrosionsschutzes, gerecht werden zu können, werden gemäß internem Stand der Technik in einem mehrstufigen Lackierverfahren mehrere Schichten aufgetragen, wie beispielsweise eine Zinkphosphatschicht als Haftmittler und Unterrostungsschutz, eine Kataphorese-Tauchgrundierung, ein elastischer Steinschlagfüller als Träger des Decklackes und ein aus Basislack und Klarlack bestehender farbiger Decklack. Zusätzlich, und zwar vor dem Aufbringen des elastischen Steinschlagfüllers, wird ein PVC-Unterbodenschutz aufgetragen. Dies geschieht unter Zuhilfenahme von Handspritzpistolen oder mittels Robotereinsatz in eigens dafür vorgesehenen PVC-Kabinen.

Aufgrund des Oversprays beim Verspritzen des PVC-Materials werden vor allem die seitlichen Karosserieflächen mit PVC-Feinstaub verschmutzt.

Damit der sich daran anschließende Füllerauftrag nicht beeinträchtigt wird, werden diese Verunreinigungen von Werkern mittels geeigneter Hilfsmittel entfernt. Weitere Reinigungsarbeiten fallen beispielsweise auch zwischen den beiden letzten Beschichtungsvorgängen, d. h. also zwischen dem Aufbringen des elastischen Steinschlagfüllers und dem Aufbringen des farbigen Decklackes an.

Aufgabe der Erfindung ist es, die gattungsgemäße Lackieranlage weiter zu optimieren und deren Leistungsfähigkeit weiter zu erhöhen.

Diese Aufgabe wird nach der Erfindung dadurch gelöst, daß die Lackieranlage die Merkmale nach dem Kennzeichen des Patentanspruches 1 aufweist.

Zwar ist aus der DE 38 16 487 A1 bereits eine Vorrichtung zum Reinigen der Scheiben von Automobil-Neukarossen bekannt geworden, die dazu dient, die durch ein vorher aufgebrachtes, als temporärer Transportschutz dienendes Außenkonservierungsmittel undurchsichtig gewordenen Fahrzeugscheiben zu reinigen, damit für die Überführung des Kraftfahrzeuges vom Fertigungsband zum Abstellplatz oder Verladebahnhof für den Fahrer die erforderliche Sicht gewährleistet ist. Diese Vorrichtung zum Reinigen der Scheiben hat zum Lackiervorgang keinen Bezug und gelangt erst zu einem Zeitpunkt zur Anwendung, wenn der Fahrzeug-Fertigungsprozeß praktisch als abgeschlossen angesehen werden kann.

Die Erfindung ist nachstehend anhand eines Ausführungsbeispieles für eine zwischen einer Station zum Aufbringen von Unterbodenschutz und einer weiteren Station zum Aufbringen eines Steinschlagfüllers angeordneten Reinigungsvorrichtung beschrieben. Dabei zeigt
- Fig. 1: eine schematische Darstellung eines Ausschnittes der gesamten Lackieranlage,
- Fig. 2: eine Draufsicht auf eine Fahrzeugkarosserie und eine ihr zugeordnete Reinigungsvorrichtung und
- Fig. 3: eine Ansicht gemäß Pfeil III in Fig. 2

Wie aus der schematisierten Darstellung nach Fig. 1 hervorgeht, wird innerhalb einer Lackieranlage in einer Unterbodenschutz-Auftragstation 1 eine Fahrzeugkarosserie 2 mit einem geeigneten Unterbodenschutz versehen. Danach gelangt die Fahrzeugkarosserie 2 zu einer Reinigungsvorrichtung 3, um anschließend einer weiteren Oberflächenbeschichtungsstation 4 zugeführt zu werden, in der ein Steinschlagfüller aufgetragen wird.

Die Fig. 2 und 3 zeigen in ihrer Zusammenschau die Reinigungsvorrichtung 3. Diese besteht aus zwei spiegelbildlich zueinander angeordneten Einheiten 3.1,3.2, die in Fahrzeugtransportrichtung (Pfeil 5) gesehen einer linken und rechten seitlichen Karosseriefläche 6,7 zugeordnet sind.

Jede Reinigungseinheit 3.1,3.2 weist zunächst einen vertikal ausgerichteten Pfosten 8 auf, der auf ein Basiselement 9 aufgeschweißt und über Bodenplatten 10 stationär verankert (z. B. über Befestigungsschrauben) ist.

Vom Pfosten 8 ragen im oberen und unteren Bereich zur Fahrzeugkarosserie 2 hin gerichtete Lagerstege 12,21 mit angesetzten Gelenkbolzen 13,22 ab, die jeweils der Aufnahme von vier untereinander wiederum mittels Gelenkzapfen 14-16 bzw. 24-26 verbundenen, gleichlangen Stäben 17 dienen.

Die oberen und unteren und einander jeweils zugeordneten, in Fahrzeugtransportrichtung (5) gesehen vorderen, fahrzeugnahen und hinteren Gelenkzapfen 14,24 bzw. 15,25, bzw. 16,26 bilden gleichzeitig Lagerzapfen für zwischen sie eingesetzte, vertikal ausgerichete Rohrprofile 18.

Das von den fahrzeugnahen Gelenkzapfen 15,25 aufgenommene Rohrprofil 18 trägt eine verformbare Walze 19, beispielsweise aus Moosgummi oder einem geeigneten Schaumstoff. Das von den vorderen Gelenkzapfen 14,24 aufgenommene Rohrprofil 18 trägt ein zu einer Rolle 20 aufgewickeltes Reinigungstuch 23, z. B. aus einem. Papierstoff. Das Reinigungstuch 23 ist, wie insbesondere aus der Draufsicht gemäß Fig. 2 hervorgeht, um die Walze 19 herumgeführt und an dem von den hinteren Gelenkzapfen 16, 26 aufgenommenen, eine Leerrolle bildenden Rohrprofil 18 befestigt.

Während die einzelnen Rohrprofile 18 auf den unteren Gelenkzapfen 14 - 16 drehbeweglich gelagert sind, besteht gegenüber den oberen eine drehfeste Mitnahmeverbindung. Gegebenenfalls könnten sie auch einstückig mit diesen geformt sein. Die oberen Gelenkzapfen 24 - 26 ragen durch die von den Stäben 17 gebildete Ebene nach oben heraus und nehmen jeweils eine Riemenscheibe 27 auf. Um diese Riemenscheibe 27 ist ein Zahnriemen 28 herumgelegt. Der Antrieb erfolgt über einen vorzugsweise polumschaltbaren, regelbaren Antriebsmotor 29 mit zwischengeschaltetem Untersetzungsgetriebe 30 und über eine angeschlossene weitere Riemenscheibe 27, wobei diese Baueinheiten auf den Pfosten 8 aufgesetzt und in geeigneter Weise befestigt sind.

Gelangt eine Fahrzeugkarosserie 2 in den Wirkbereich der Reinigungseinheit 3.1,3.2, so kann beispielsweise mittels Lichtschranke der Reinigungsvorgang gestartet werden. Zu diesem Zweck ist es erforderlich, die Walze 19 mit einer gewissen Andruckkraft gegen die jeweilige seitliche Karosseriefläche 6,7 zu drücken. Dies geschieht unter Zuhilfenahme von oberen und unteren Pneumatikzylindern 31, die jeweils zwischen dem Lagersteg 12,21 und dem die Walze 19 aufnehmenden Gelenkzapfen 15,25 angeordnet sind. Durch entsprechende Beaufschlagung der Pneumatikzylinder 31 findet somit eine bezüglich der Fahrzeug-Transportrichtung 5 quer gerichtete Bewegung des von den Stäben 17 gebildeten Scherengelenkes der Reinigungseinheit 3.1,3.2 statt. Die von geeigneten und hier nicht näher gezeigten Fördermitteln transportierte Fahrzeugkarosserie 2 wird somit zwischen den beiden Walzen 19 hindurchgezogen, wobei der anhaftende PVC-Feinstaub entfernt wird.

Je nach Bedarf kann während dieses Reinigungsvorganges der Antriebsmotor 29 in Betrieb gesetzt werden, so daß, mit geeignet zu wählendem Vorschub, das Reinigungstuch 23 von der Reinigungstuchrolle 20 abgewickelt und auf die Leerrolle (Rohrprofil 18) aufgewickelt wird.

Denkbar wäre aber auch, das Reinigungstuch 23 erst nach abgeschlossenen Reinigungsvorgang etwas weiter zu bewegen, so daß für die nachfolgende Fahrzeugkarosserie 2 wieder ein unbenutzter Abschnitt über die Walze 19 zur Anlage an die seitliche Karosseriefläche 6,7 gelangt.

Damit das Reinigungstuch 23 stets gestrafft bleibt und dem Umstand Rechnung getragen wird, daß die Reinigungstuchrolle 20 immer dünner wird, die ihr gegenüberliegende ursprüngliche Leerrolle (Rohrprofil 18) in gleicher Weise aber an Umfang zunimmt, ist über geeignete Mittel die Reinigungstuchrolle 20 etwas abzubremsen und insbesondere ist an geeigneter Stelle ein Drehzahlausgleich für die Riemenscheiben 27 herbeizuführen.

Weitere Alternativen im konstruktiven Aufbau der erfindungsgemäßen Reinigungsvorrichtung 3 sind denkbar.

## Patentansprüche

1. Lackieranlage für Kraftfahrzeugkarosserien mit einer Anzahl aufeinanderfolgender Beschichtungsstationen, **dadurch gekennzeichnet,** daß zwischen mindestens zwei (1,4) der Beschichtungsstationen eine automatisch arbeitende Karossen-Reinigungsvorrichtung (3) mit mindestens einer Reinigungseinheit (3.1, 3.2) angeordnet ist, wobei die Reinigungseinheit (3.1, 3.2) eine an die seitliche Karosseriefläche (6,7) andrückbare verformbare Walze (19) aufweist, die von einem Reinigungstuch (23) abgedeckt ist, welches von einer Vorratsrolle (Reinigungstuchrolle 20) abrollbar und auf eine Leerrolle (Rohrprofil 18) aufwickelbar ist.

2. Lackieranlage nach Anspruch 1, **dadurch gekennzeichnet,** daß die Reinigungsvorrichtung (3) zwischen einer Unterbodenschutz-Auftragsstation (1) und einer ihr nachfolgenden Station (4) zum Aufbringen eines elastischen Steinschlagfüllers angeordnet ist.

3. Lackieranlage nach Anspruch 1, **dadurch gekennzeichnet,** daß die Reinigungsvorrichtung (3) aus zwei spiegelbildlich zueinander angeordneten Reinigungseinheiten (3.1,3.2) besteht, die einer linken und rechten seitlichen Karosseriefläche (6,7) zugeordnet sind.

4. Lackieranlage nach Anspruch 1, **dadurch gekennzeichnet,** daß die verformbare Walze (19) wahlweise aus Moosgummi oder Schaumstoff besteht.

5. Lackieranlage nach einem oder mehreren der Ansprüche 1-4, **dadurch gekennzeichnet,** daß von einem stationär verankerten und vertikal ausgerichteten Pfosten (8) Lagerstege (12,21) mit angesetzten Gelenkbolzen (13,22) abragen, die jeweils der Aufnahme von untereinander wiederum mittels Gelenkzapfen (14-16) bzw. (24-26) verbundenen, gleich langen Stegen dienen, so daß je ein oberes und unteres Scherengelenk gebildet wird, wobei zwischen den einander zugeordneten Gelenkzapfen (14,24) bzw. (15,25) bzw. (16,26) Rohrprofile (18) eingesetzt sind, die der Aufnahme der verformbaren Walze (19), der Reinigungstuchrolle (20) dienen bzw. die Leerrolle bilden.

6. Lackieranlage nach Anspruch 5, **dadurch gekennzeichnet,** daß jedes Scherengelenk über einen quer zur Fahrzeugtransportrichtung (5) gerichteten Pneumatikzylinder (31) bewegbar ist.

7. Lackieranlage nach Anspruch 5, **dadurch gekennzeichnet,** daß die Rohrprofile (18) mit den oberen Gelenkzapfen (24-26) drehfest verbunden sind und über auf diese aufgesetzte Riemenscheiben (27) mittels eines Zahnriemens (28) antreibbar sind, der von einem am Pfosten (8) angeordneten Antriebsmotor (29) beaufschlagt wird.

## Claims

1. Paint plant for motor vehicle bodies, comprising a number of consecutive coating stations, characterized in that between at least two (1, 4) of the coating stations there is arranged an automatically operating vehicle body cleaning machine (3) with at least one cleaning unit (3.1, 3.2), and the cleaning unit (3.1, 3.2) incorporates a deformable roller (19) which is adapted to be pressed against the lateral surface of the vehicle body (6, 7) and is covered with a cleaning cloth (23) which is adapted to be unrolled from a feeder roll (cleaning cloth roll 20) and wound onto an empty roll (tube profile 18).

2. Paint plant according to claim 1, characterized in that the cleaning machine (3) is arranged between an underbody coating station (1) and a following station (4) for applying a flexible stone chip filler.

3. Paint plant according to claim 1, characterized in that the cleaning machine (3) consists of two cleaning units (3.1, 3.2) arranged laterally reversed with respect to one another, which are associated with a left-hand and right-hand lateral vehicle body surface.

4. Paint plant according to claim 1, characterized in that the deformable roller (19) is made of cellular rubber or foamed material, as required.

5. Paint plant according to one or more of claims 1 to 4, characterized in that mounting webs (12, 21) with fitted hinge pins (13, 22) project from an upright (8) which is anchored in a stationary manner and vertically aligned, each of said hinge pins (13, 22) serving to locate webs of identical length which are in turn joined to one another by means of hinge pins, (14-16) and (24-26) respectively, thereby forming a respective upper and a lower shear joint, and between the mutually associated hinge pins, (14, 24) and (15, 25) and (16, 26) respectively, there being inserted tube profiles (18) which serve to locate the deformable roller (19) for the roll of cleaning cloth (20), and to constitute the empty roll.

6. Paint plant according to claim 5, characterized in that each shear joint is adapted to move via a pneumatic cylinder (31) directed at right angles to the direction (5) of transport of the vehicle.

7. Paint plant according to claim 5, characterized in that the tube profiles (18) are joined to the upper hinge pins (24-26) in a manner locked against rotation and are adapted to be driven, via pulleys (27) placed thereon, by means of a toothed belt (28) which is acted upon by a drive motor (29) arranged on the upright (8).

## Revendications

1. Installation de peinture pour des carrosseries de véhicule automobile, comportant un certain nombre de postes successifs de dépôt d'un revêtement, caractérisée en ce qu'entre au moins deux (1, 4) des postes de dépôt d'un revêtement, est placé un dispositif de nettoyage de carrosserie (3) à fonctionnement automatique, comportant au moins une unité de nettoyage (3.1, 3.2), l'unité de nettoyage (3.1, 3.2) comportant un rouleau déformable (19) qui peut être pressé contre la surface latérale (6, 7) de la carrosserie et qui est recouvert d'un chiffon de nettoyage (23), lequel peut être dévidé d'une bobine de réserve (bobine de chiffon de nettoyage 20) et peut être enroulé sur une bobine vide (profilé tubulaire 18).

2. Installation de peinture selon la revendication 1, caractérisée en ce que le dispositif de nettoyage (3) est placé entre un poste (1) d'application d'un agent de protection du dessous de caisse et un poste (4), qui lui fait suite, pour l'application d'une garniture anti-gravillonnage élastique.

3. Installation de peinture selon la revendication 1, caractérisée en ce que le dispositif de nettoyage (3) est constitué de deux unités de nettoyage (3.1, 3.2) qui sont, l'une par rapport à l'autre, dans des dispositions énantiomorphes et qui sont associées à une surface laterale gauche et une surface latérale droite (6, 7) de la carrosserie.

4. Installation de peinture selon la revendication 1, caractérisée en ce que le rouleau déformable (19) est constitué, au choix, d'un caoutchouc spongieux ou d'une mousse.

5. Installation de peinture selon une ou plusieurs des revendications 1 à 4, caractérisée en ce que, sur un montant (8) ancré en position fixe et orienté verticalement, font saillie des poutrelles d'appui (12, 21) munies d'axes d'articulation rapportés (13, 22), qui servent à recevoir chacun des barreaux de même longueur, reliés entre eux au moyen de pivots d'articulation (14 à 16), respectivement (24 à 26), de sorte qu'un pantographe supérieur et un pantographe inférieur sont respectivement formés, des profilés tubulaires (18) étant insérés entre les pivots d'articulation associés l'un à l'autre (14, 24), respectivement (15, 25), respectivement (16, 26), ces profilés tubulaires servant à recevoir le rouleau déformable (19), la bobine de chiffon de nettoyage (20) et, respectivement, constituant la bobine vide.

6. Installation de peinture selon la revendication 5, caractérisée en ce que chaque pantographe peut être mû au moyen d'un vérin pneumatique (31) dirigé transversalement à la direction d'avance (5) du vehicule.

7. Installation de peinture selon la revendication 5, caractérisée en ce que les profilés tubulaires (18) sont solidaires en rotation des pivots d'articulation supérieurs (24 à 26) et peuvent être entraînés, par l'intermédiaire de poulies (27) retenues sur ces derniers, au moyen d'une courroie crantée (28), qui est soumise à l'action d'un moteur d'entraînement (29) disposé sur le montant (8).
